# EUROPÄISCHE PATENTSCHRIFT

(11) **EP 0 156 958 B1**
(45) Veröffentlichungstag und Bekanntmachung des Hinweises auf die Patenterteilung: **10.05.1989**
(21) Anmeldenummer: 84112866.3
(22) Anmeldetag: 25.10.1984
(51) Int. Cl.: F23N 5/00

(54) **Regelverfahren für die Verbrennungsluftmenge einer Feuerungseinrichtung**
Regulation method for the combustion air quantity of a burner apparatus
Procédé de régulation de la quantité d'air de combustion d'une installation de chauffage

(30) Priorität: 21.03.1984 DE 3410294; 29.06.1984 DE 3423946
(43) Veröffentlichungstag der Anmeldung: 09.10.1985
(73) Patentinhaber: Hartmann & Braun Aktiengesellschaft, 60484 Frankfurt am Main (DE)
(72) Erfinder: Fabinski, Walter, D-6239 Kriftel (DE)

(56) Entgegenhaltungen:
- EP-A- 0 083 479
- NL-A- 7 908 279
- ADVANCES IN INSTRUMENTATION, Band 35, Teil 2, 1980, Seiten 63-73, Research Triangle Park, North Carolina, US; M. SCHEWE u.a.: "Advanced boiler control, a proven strategy"
- POWER, Band 126, Nr. 10, Oktober 1982, Seiten 119,120, Concord, New Hampshire, US; J. SHRIVER: "CO/O2 boiler control: setpoint is vital"
- OIL & GAS JOURNAL, Band 79, Nr. 38, September 1981, Seiten 134-138, Tulsa, Oklahoma, US; D.J. LEONARD u.a.: "Automatic control ups heater combustion efficiency"

## Beschreibung

Die Erfindung betrifft ein Regelverfahren für die Verbrennungsluftmenge einer Feuerungseinrichtung nach der Gattung der Ansprüche 1, 2 und 4.

Zweck der Erfindung ist die Reduktion von Brennstoffkosten, Verminderung bestimmter Schadstoffe und Reduktion der Verschmutzung im Feuerungsraum wie auch in den Abgaskanälen. Die Erfindung betrifft Feuerungseinrichtungen, die mit festen, flüssigen oder gasförmigen Brennstoffen betrieben werden.

In dem Aufsatz "Automatic control ups heater combustion efficiency" von D.H. Leonhard u.a, in der Zeitschrift "Oil & Gas Journal", Band 79, Nr. 38, September 1981, Seiten 134-138, Tulsa, Oklahoma, USA, ist ein Regelverfahren der eingangs genannten Art beschrieben. Für die Verbrennungsluftmenge einer Prozeßheizung in einer Raffinerieanlage wird unter Verwendung zweier Analysatoren zur Messung des Kohlenmonoxyd- und des Sauerstoff-Gehaltes im Abgas die Luftmenge für den Verbrennungsprozeß so geregelt, daß die Konzentration beider Gase im Abgas einen geringen Wert erreicht.

Durch die Veröffentlichung in der Zeitschrift "Brennstoff-Wärme-Kraft" 35 (1983) Nr. 10, Oktober, S. 447 ist ein Verfahren zur kontinuierlichen Regelung für Verbrennungsanlagen bekannt geworden, bei dem unter Verwendung einer inline-Meßanordnung der Gehalt an Kohlenmonoxyd (CO) in einem Rauchgas-Kanal ermittelt und zur Einstellung des Brennstoff-Luft-Verhältnisses benutzt wird. Solche Anordnungen arbeiten mit CO-Werten von 100 bis 700 ppm im Abgas. Diese Arbeitsweise kann Kesselverunreinigungen hervorrufen und führt nicht zu einer optimalen Verbrennungsregelung.

Die grundlegende Überlegung zur Feuerungsoptimierung basiert auf der bekannten Tatsache, daß der CO-Gehalt im Abgas - über dem relativen Luftüberschuß λ aufgetragen - bei abnehmender Luftmenge sehr steil ansteigt und daß in der Regel der Kniepunkt der CO-Kurve für nahezu alle Brennstoffe mit dem Maximum des Wirkungsgrades zusammenfällt. Bei zu geringem Luftüberschuß sinkt der Wirkungsgrad, weil unverbrannte Stoffe in das Abgas und in die Asche gelangen. Bei zu hohem Luftüberschuß steigen die thermischen Verluste über das Abgas, was ein Absinken des Wirkungsgrades zur Folge hat. Wenn der Sollwert für CO so gewählt ist, daß das Maximum des Wirkungsgrades eingeregelt wird, dann sind erhebliche Brennstoffeinsparungen möglich.

Bei der Feuerungsführung mit dem Wert für die CO-Konzentration kann es jedoch je nach Feuerungsart zu einer Kollision mit anderen Auflagen oder Zielen kommen (Überschreitung des zugelassenen CO-Wertes, Bildung von Ruß). Bekanntlich ist der CO-Wert im Bereich seiner Bildung nicht stabil, sondern starken Schwankungen unterworfen. Ein weiteres Problem bildet auch die Diagnose und Einstellung des Luft-/Brennstoffverhältnisses der einzelnen Brenner bei Mehrbrennersystemen.

Bei einer integralen Nachstellung des Luft-/Brennstoffverhältnisses über alle Brenner können Fehler auftreten, die das Ziel der Optimierung der Feuerung ins Gegenteil verkehren. Das im folgenden beschriebene Regelverfahren zur Feuerungsoptimierung berücksichtigt daher die Einstellung und Diagnose jeder einzelnen Brennstelle, wie auch die Tatsache, daß der CO-Wert im Bereich seiner Bildung stark schwankt.

Die Aufgabe der Erfindung besteht darin, ein Verfahren zur Regelung der Verbrennungsluftmenge einer Feuerungseinrichtung anzugeben, das unter Ausnutzung der bekannten Kriterien für eine Feuerungsoptimierung auch bei wechselnden Feuerungskonditionen wie Last-, Brennstoff- oder Verbrennungsluftänderungen stets im Minimum der Verbrennungsverluste arbeitet. Das Regelverfahren soll auch für Anlagen mit mehreren Brennstellen innerhalb einer Feuerungseinrichtung geeignet sein.

Der Erfindung ist mit den im Kennzeichen der Ansprüche 1, 2 oder 4 angegebenen Verfahrensschritten gelöst. Durch die zyklisch sich wiederholende Neueinstellung des Brennstoff/Luftgemisches ist eine so betriebene Feuerungseinrichtung in der Lage, in kürzester Zeit auf eine Laständerung zu reagieren und für den neuen Belastungszustand den optimalen Arbeitspunkt einzustellen. Das vorgeschlagene Regelverfahren ist auch für Feuerungseinrichtungen mit zwei oder mehr Brennstellen geeignet, wenn dafür gesorgt wird, daß für jede Brennstelle die vorgesehenen Verfahrensschritte gesondest durchgeführt werden.

Im folgenden wird die Erfindung anhand der Figuren 1 - 3 näher erläutert. In den Figuren 1 bis 3 ist die Konzentration der Abgaskomponente CO in Abhängigkeit vom prozentualen Luftüberschuß λ im Brennerraum dargestellt.

Das Auffinden des optimalen Arbeitspunktes für das Luft/Brennstoffverhältnis wird an einer Feuerungseinrichtung mit einer Brennstelle anhand der Figur 1 erläutert. Nach Figur 1 liegt der optimale Arbeitspunkt der Feuerungseinrichtung etwa im Bereich der CO-Bildung bei einem Luftüberschuß λ im Bereich von B. Zum Auffinden dieses Arbeitspunktes wird zunächst mit einem erhöhten Luftüberschuß im Bereich eines λ-Wertes von A gearbeitet. Mit Hilfe der heute üblichen Verfahren wird die Brennstoffmenge und die Brennerzuluft gemessen und das Brennstoff-/Luftgemisch so eingestellt, daß der CO-Anteil in der Abluft auf einen sehr geringen Wert absinkt. In der Regel liegt eine solche konzentration im Bereich der Nachweisgrenze des CO-Meßwertaufnehmers.

Ausgehend von der Verbrennungsluftmengen-Einstellung entsprechend dem X-Wert-A wird in einem zweiten Verfahrensschritt die dem Brenner zugeführte Luftmenge langsam gedrosselt; bei zunehmendem Luftmangel steigt die CO-Konzentration an. Im Bereich der zunehmenden CO-Bildung wird ein Brennstoff-/Luftgemisch gewählt, bei dem sich im Abgas eine mit dem Meßwertgeber sicher erfaßbare CO-Konzentration einstellt. Es sei ein CO-Konzentrationswert von 50 ppm angenommen, der in Figur 1 mit dem λ-Wert C bezeichnet ist. Der λ-Wert C liegt in einem etwa linear verlaufenden Kurvenbereich, dessen Steigung durch die Gerade G gegeben ist. Der Schnittpunkt der Geraden G mit der X-Achse ergibt den Arbeitspunkt B, auf den in einem dritten Verfahrensschritt die Überschußluft eingestellt wird, um eine optimale Verbrennung zu erzielen. Um den Arbeitspunkt B aus der CO-Konzentration bestimmen zu können, ist während eines ersten Verfahrensschrittes bei zwei λ-Werten die CO-Konzentration zu ermitteln; in Figur 1 sind dies die λ-Werte C und C', mit den CO-Konzentrationswerten von 50 ppm und 25 ppm in der Abluft. Die den λ-Werten C und C' entsprechenden Brennerzuluftmengenwerden gespeichert und daraus in Verbindung mit den CO-Werten die Steigung der Geraden G bestimmt. Da die so ermittelte Kennlinie von der Brennstoffart und der Leistung abhängt, eignet sich diese Vorgehensweise vorzugsmäßig für solche Verbrennungsanlagen, die nur einen Brennstoff verwenden und vorzugsweise bei einer Last arbeiten.

Die Zeitabläufe für das Auffinden der λ-Werte C, C' und B müssen langsam gegen die Verzögerungszeit für die CO-Messung sein. Als Richtlinie kann gelten: Zum Auffinden der λ-Werte gilt mindestens die doppelte Zeit wie für die 90 %-Zeit der CO-Messung.

In einigen Anwendungsfällen ist es erwünscht, die Überschußluft nicht auf den Schnittpunkt B der Geraden G mit der Ä-Achse einzustellen, sondern abweichend hiervon mit mehr oder weniger Luftüberschuß zu arbeiten. Durch die im ersten Verfahrensschritt ermittelte Steigung des CO-Konzentrationswertes gegen die Brennerlufteinstellung ist es möglich, ausgehend von dem λ-Wert B, einen dem gewünschten Luftüberschuß entsprechenden Arbeitspunkt zu finden. Der optimal einzustellende λ-Wert für das Brennstoff-/Luftgemisch ist auch ein Erfahrungswert, der von der Feuerungsart und vom Kessel und den Brennern abhängt.

Bei dem beschriebenen Verfahren zum Auffinden des optimalen Arbeitspunktes für eine Feuerungseinrichtung mit einer Brennstelle sind die Genauigkeitsforderungen an den Meßwertaufnehmer für die CO-Messung hinsichtlich seines Nullpunktes recht hoch; die Verbrennung erfolgt im Arbeitspunkt B im Bereich von einigen ppm CO-Konzentration bei einem Meßbereichsumfang des Meßaufnehmers zwischen 30 und 100 ppm CO. Die Querempfindlichkeit und die Nullpunktdrift des Meßwertaufnehmers muß daher klein gegen die im Arbeitspunkt vorhandene CO-Konzentration sein. Die Nullpunktdrift sollte innerhalb eines Wartungsintervalls kleiner als 1 ppm sein. Dagegen sind die Forderungen an die Empfindlichkeitsstabilität des Meßwertaufnehmers für CO geringer, denn das Auffinden des Arbeitspunktes B ist von der Meßgenauigkeit des CO-Gebers nur wenig abhängig.

Wegen den starken Schwankungen der CO-Konzentration im Bereich der CO-Bildung läßt sich das Verfahren nach Figur 1 für verschiedenartig Brenner und Brennstoffarten nur schwer realisieren. In derartigen Fällen kann der Arbeitspunkt B im Bereich der CO-Bildung durch eine langsame Reduktion der Vebrennungsluftmenge eingestellt werden. Figure 2 veranschaulicht diesen Fall. Ausgegangen wird von einem Luftüberschuß mit einem λ-Wert von A zu einem Luftmangel bei λ gleich B^{*.} Der Luftmangel wird bei einem Brennstoff-/Luftverhältnis festgestellt, bei dem sich gerade Kohlenmonoxyd bildet. Durch Zugabe und Wegnahme der Luft im Bereich der vorgebbaren λ-Werte A' und B' wird der Arbeitspunkt der optimalen Brennerzuluft im Bereich B eingeengt und durch eine Mittelbildung fixiert. Bei diesem iterativen Vorgehen zur gezielten Einengung des Arbeitsbereiches B bleibt die CO-Messung weitgehend auf eine Ja/Nein-Aussage beschränkt; die Genauigkeitsanforderung an die CO-Messung hinsichtlich der Empfindlichkeit ist gering.

Das vorgeschlagene Verfahren zur Regelung der Verbrennungsluftmenge einer Feuerungseinrichtung in Abhängigkeit von der CO-Konzentration im Abgas arbeitet bei sehr kleinen Konzentrationswerten; dadurch wird ein einzelner Brenner mit einer CO-Messung im Rauchgas identifizierbar und das Verfahren läßt sich auch auf Feuerungseinrichtungen mit mehreren Brennsystemen übertragen.

Anhand der Figur 3 wird das Verfahren für die Verbrennungsluftmenge einer Feuerungseinrichtung mit zwei Brennern erläutert. Es läßt sich sinngemäß auch auf eine Feuerungseinrichtung mit einer beliebigen Anzahl von Brennern übertragen.

Figur 3 zeigt die Konzentration der Abgaskomponente CO in Abhängigkeit von dem prozentualen Luftüberschuß λ im Brennerraum einer Feuerungseinrichtung mit zwei Brennern. Wie die Figur 3 erkennen läßt, arbeiten beide Brenner mit Überschußluft in einem Bereich mit dem X-Wert A. An einer geeigneten Stelle im Brennerraum mit guter Durchmischung der einzelnen Abgase ist ein für beide Brennstellen gemeinsamer Meßwertaufnehmer zur Bestimmung der CO-Konzentration vorgesehen. Die Arbeitspunkte B1 und B2 der beiden Brenner werden zyklisch in einer wählbaren Reihenfolge entsprechend dem Verfahren nach Anspruch 1 oder Anspruch 2 ermittelt. Der Arbeitspunkt des gerade nicht zu optimierenden Brenners wird im Bereich der niedrigen CO-Konzentration gelegt.

Werden die beiden Brenner mit dem Regelverfahren nach Anspruch 2 optimiert, wird ausgehend von einem Luftüberschuß für beide Brenner bei einem λ-Wert von A nacheinander die Luftmenge für jeden einzelnen Brenner schrittweise verringert und nach jeder Luftmengenänderung die CO-Konzentration im Abgas gemessen. Bei Entstehung von CO wird derjenige Brenner, dessen Luftmengenänderung zur Bildung der gemessenen CO-Konzentration geführt hat, wieder mit soviel Überschußluft betrieben, daß sich im Abgas gerade kein CO mehr bildet. Bei dem gewählten Beispiel nach Figur 3 wird der eine Brenner auf den Arbeitspunkt B2 fixiert. Die Überprüfung und Fixierung des anderen Brenners auf seinen Arbeitspunkt B1 erfolgt dann in der gleichen Weise, wobei nach jeder Luftmengenänderung an diesem Brenner die CO-Konzentration in der Abluft gemessen wird.

Sind mehr als zwei Brenner in einer Feuerungseinrichtung vorhanden, so erfolgt die Luftmengenänderung sinngemäß für alle weiteren Brenner, indem in einem Einstellzyklus die Arbeitspunkte der bereits eingestellten Brenner nicht verändert werden. Durch das jeweilige Zurücksetzen der Brenner mit Überschußluft in den Bereichen sehr kleiner CO-Konzentrationen wird jeder einzelne Brenner durch eine CO-Messung in den von allen Brennern stammenden Abgasen identifizierbar und damit einstellbar.

Mit dem Abschluß eines Einstellzyklus zur Ermittlung der optimalen Brennstoff-Luftverhältnisse B1 und B2 kann im Prinzip sofort ein neuer Einstellvorgang beginnen, so daß die Feuerungsoptimierung fortlaufend wirksam ist.

Bei der Erfassung der CO-Konzentration im Abgas kommt es darauf an, die Entstehung von CO quantitativ möglichst rechtzeitig zu erkennen. In Feuerungseinrichtungen mit mehreren Brennern kann es immer dann zweckmäßig sein, auch mehrere Meßwertaufnehmer zu verwenden, wenn nicht gewährleistet ist, daß sich die Abgase der beteiligten Brennstellen nicht ausreichend durchmischen. Um einen repräsentativen Meßwert für die jeweilige CO-Konzentration in der gesamten Abluft zu erhalten, sind verschiedene Möglichkeiten der Meßwertauswertung denkbar. Beispielsweise kann als Maß für die CO-Konzentration der Mittelwert aus den CO-Meßwerten der einzelnen Aufnehmer dienen. Es lassen sich auch andere von dem Aufbau der Feuerungseinrichtung abhängige Bewertungen der CO-Meßwerte vornehmen, z. B. durch einen Meßwertaufnehmer und mehreren Entnahmestellen, wobei die verschiedenen Probegase durchmischt und dann dem Meßwertaufnehmer zugeführt werden.

Es gibt Feuerungseinrichtungen, bei denen mehrere Brennstellen zu einer Gruppe zusammengefaßt sind (Kohlemühlen) und mehrere solcher Gruppen mit unterschiedlichen Brennstoffen versorgt werden. Die Abgase werden über einen gemeinsamen Abzug geführt. Hier ist es schon wegen der Redundanz der Meßwerterfassung zweckmäßig, mit mehreren Meßwertaufnehmern zu arbeiten und die Überschußluft so zu steuern, daß die Luftzufuhr für jeweils eine Gruppe von Brennern gemeinsam geregelt wird.

## Patentansprüche

1. Regelverfahren für die Verbrennungsluftmenge (Luftmenge λ) einer Feuerungseinrichtung mit einem Brenner in Abhängigkeit des von einem Meßwertaufnehmer gemessenen CO-Gehaltes im Abgas (CO-Konzentration), bei dem dem Brenner soviel Luftüberschuß gegeben wird, daß die CO-Konzentration im Abgas einen geringen Wert erreicht, gekennzeichnet durch die folgenden Verfahrensschritte:
a) bei mangelnder Luftmenge werden unterschiedliche Werte von CO-Konzentrationen mit den dazugehörigen Luftmengen (λ-Werte C und C') ermittelt und gespeichert und aus den gespeicherten Werten wird die Steigung einer Geraden (G) für die CO-Werte gegen die Luftmenge (λ-Achse) bestimmt;
b) ausgehend von der Luftmengen-Einstellung mit Luftüberschuß (λ-Wert A) wird der Luftüberschuß soweit reduziert, daß sich im Abgas eine vorgebbare und mit dem Meßwertaufnehmer sicher erfaßbare CO-Konzentration (beispielsweise 50 ppm CO, A-Wert C) einstellt;
c) ausgehend von dem nach Verfahrensschritt b) eingestellten Wert für die CO-Konzentration im Abgas und die zugehörige Luftmenge wird der Arbeitspunkt des Brenners bei einer Luftmenge festgelegt, die dem Schnittpunkt der Geraden (G) mit der Ä-Achse entspricht (A-Wert B) oder in einem gewünschten Maß davon abweicht;
d) die Verfahrensschritte b) und c) werden laufend oder in vorgebbaren Zeitintervallen in zyklischer Reihenfolge wiederholt, so daß sich eine für die Verbrennung optimale Menge von Luft und Brennstoff einstellt (Fig. 1).

2. Regelverfahren für die Verbrennungsluftmenge (Luftmenge λ) einer Feuerungseinrichtung mit einem Brenner in Abhängigkeit des von einem Meßwertaufnehmer gemessenen CO-Gehaltes im Abgas (CO-Konzentration), bei dem dem Brenner soviel Luftüberschuß gegeben wird, daß die CO-Konzentration im Abgas einen geringen ersten Wert (A) erreicht, gekennzeichnet durch die folgenden Verfahrensschritte:
a) ausgehend von dem eingestellten ersten Wert (A) für die CO-Konzentration wird der Luftüberschuß der Luftmenge soweit reduziert, daß sich ein sicher meßbarer zweiter Wert (B^{*}) für die CO-Konzentration im Abgas (z. B. 10 - 50 ppm CO) einstellt;
b) ausgehend von den beiden so gefundenen Werten (A, B^{*}) für die CO-Konzentration wird im Bereich vorgebbarer Werte für die Luftmenge (X-Werte A' und B') durch Zugabe oder Wegnahme von Luft der Arbeitspunkt des Brenners iterativ soweit eingeengt und durch eine Mittelwertbildung fixiert, daß eine Luftmenge (λ-Wert B) im Bereich geringer CO-Konzentration festgelegt wird;
c) der Verfahrensschritt b) wird laufend oder in vorgebbaren Zeitintervallen in zyklischer Reihenfolge wiederholt, so daß sich eine für die Verbrennung optimale Menge von Luft und Brennstoff einstellt. (Fig. 2).

3. Regelverfahren nach Anspruch 1 oder Anspruch 2, dadurch gekennzeichnet, daß der Arbeitspunkt (λ-Wert B) des Brenners so festgelegt ist, daß sich eine CO-Konzentration einstellt, die gerade noch sicher ermittelt werden kann.

4. Regelverfahren für die Verbrennungsluftmenge (λ) einer Feuerungseinrichtung mit zwei oder mehreren Brennern, dadurch gekennzeichnet, daß
- ein für alle Brenner gemeinsamer Meßwertaufnehmer zur Messung der CO-Konzentration an einer geeigneten Stelle mit guter Durchmischung der einzelnen Abgase vorgesehen ist und
- daß die Arbeitspunkte (B1, B2) der einzelnen Brenner zyklisch in einer wählbaren Reihenfolge entsprechend dem Verfahren im Anspruch 1 oder Anspruch 2 ermittelt werden wobei bis auf den zu optimierenden Brenner die Arbeitspunkte aller anderen Brenner im Bereich sehr niedriger CO-Konzentrationen gelegt werden. (Fig. 3).

5. Regelverfahren nach Anspruch 4, dadurch gekennzeichnet, daß mehrere Meßwertaufnehmer zur Messung der CO-Konzentration im Abgas vorgesehen sind und daß aus den Meßwerten der einzelnen Aufnehmer durch Mittelwertbildung oder durch eine andere geeignete Bewertung der CO-Konzentration ein Meßwert für die CO-Konzentration in der Abluft ermittelt wird.

6. Regelverfahren nach Anspruch 4, dadurch gekennzeichnet, daß ein Meßwertaufnehmer und mehrere Gasentnahmestellen vorgesehen sind, wobei die Gasproben zunächst durchmischt und dann dem Meßwertaufnehmer zugeführt werden.

7. Regelverfahren nach Anspruch 4, dadurch gekennzeichnet, daß mehrere Brenner zu einer Gruppe verbunden sind und daß zur Einstellung der Überschußluft die Luftzufuhr für jeweils eine Gruppe gemeinsam geregelt wird.

## Claims

1. Method of controlling the combustion air volume (air volume λ) of a furnace plant with a burner as a function of the CO content (CO concentration) in the flue gas measured by a transducer, in which excess air is fed to the burner until the CO concentration in the flue gas reaches a low value, characterised by the following method stages:
a) when the air volume is deficient, various values of CO concentration are determined and stored with the associated air volumes (λ values C and C') and the gradient of a straight line (G) for the CO values versus the air volume (λ axis) is determined from the stored values;
b) starting from the air volume setting with excess air (λ value A), the excess air is reduced until a CO concentration which is presettable and reliably recordable with the transducer is obtained in the flue gas (for example 50 ppm CO, λ value C);
c) starting from the value for the CO concentration in the flue gas set according to method stage b) and the associated air volume, the working point of the burner is fixed at an air volume which corresponds to the point of intersection of the straight line (G) with the λ axis (λ value B) or deviates therefrom to a desired extent;
d) method stages b) and c) are repeated continuously or at presettable intervals of time in a cyclic sequence so that an optimal quantity of air and fuel for the combustion is obtained (Fig. 1

2. Method of controlling the combustion air volume (air volume λ) of a furnace plant with a burner as a function of the CO content (CO concentration) in the flue gas measured by a transducer, in which excess air is fed to the burner until the CO concentration in the flue gas reaches a low initial value (A), characterised by the following method stages:
a) starting from the initial value (A) set for the CO concentration, the excess air of the air volume is reduced until a reliably measurable second value (B^{*}) for the CO concentration in the flue gas is obtained (e.g. 10 - 50 ppm CO);
b) starting from the two values (A, B^{*}) for the CO concentration thus found, the working point of the burner is narrowed down iteratively in the range of presettable values for the air volume (λ values A' and B') by the addition or extraction of air and fixed by averaging until an air volume (λ value B) in the range of low CO concentration is obtained;
c) method stage b) is repeated continuously or at presettable intervals of time in a cyclic sequence so that an optimal quantity of air and fuel for the combustion is obtained (Fig. 2).

3. Method of control according to Claim 1 or Claim 2, characterised in that the working point (λ value B) of the burner is so fixed that a CO concentration which can still just be reliably determined is obtained.

4. Method of controlling the combustion air volume (λ) of a furnace plant with two or more burners, characterised in that
- a transducer common to all the burners for measuring the CO concentration is provided at a suitable point with good intermingling of the individual flue gases and
- that the working points (B1, B2) of the individual burners are determined cyclically in a selectable sequence according to the method in Claim 1 or Claim 2, the working points of all the other burners apart from the burner to be optimized being placed in the range of very low CO concentrations (Fig. 3).

5. Method of control according to Claim 4, characterised in that several transducers for measuring the CO concentration in the flue gas are provided and that a measured value for the CO concentration in the exhaust air is determined from the measured values of the individual transducers by averaging or another suitable evaluation of the CO concentration.

6. Method of control according to Claim 4, characterised in that a transducer and several gas sampling points are provided, the gas samples being first mixed and then supplied to the transducer.

7. Method of control according to Claim 4, characterised in that several burners are combined into one group and that in order to set the excess air, the air supply is controlled jointly for one group at a time.

## Revendications

1. Procédé de réglage pour le débit d'air de combustion (débit d'air λ) d'un dispositif de combustion comprenant un brûleur, en fonction de la teneur en CO dans les gaz d'échappement (concentration en CO), mesurée par un capteur de mesure, pour laquelle on procure au brûleur un excès d'air tel que la concentration en CO atteigne une valeur limitée, caractérisé par les étapes de procédé suivantes:
a) en cas de manque d'air, on détermine et l'on met en mémoire différentes valeurs des concentrations en CO avec les débits d'air correspondant (débits d'air λ, C et C') et, à partir des valeurs mises en mémoire, on détermine la pente d'une droite (G) pour les valeurs de CO par rapport au débit d'air (axe λ);
b) en partant du réglage de débit d'air avec excès d'air (valeur A de λ), on réduit l'excès d'air jusqu'à ce que s'établisse dans les gaz d'échappement une concentration en CO prédéterminable et pouvant être captée en sécurité avec le capteur de mesure (par exemple 50 ppm CO, valeur C de λ):
c) à partir de la valeur réglée selon l'étape b) du procédé pour la concentration en CO dans les gaz d'échappement et le débit d'air correspondant, on détermine le point de travail du brûleur pour un débit d'air, correspondant au point d'intersection des droites (G) avec l'axe λ;
d) les étapes b) et c) du procédé sont répétées continuellement, ou à intervalles de temps prédéterminables, dans un ordre cyclique, de sorte que s'établisse un débit d'air et de combustible optimal pour la combustion (Figure 1 ).

2. Procédé de réglage pour le débit d'air de combustion (débit d'air λ) d'un dispositif de combustion comprenant un brûleur, en fonction de la teneur en CO dans les gaz d'échappement (concentration en CO), mesurée par un capteur de mesure, pour laquelle on procure au brûleur un excès d'air tel que la concentration en CO atteigne une valeur limitée (A), caractérisé par les étapes de procédé suivantes:
a) en partant de la première valeur (A) réglée de la concentration en CO, l'excès d'air du débit d'air est réduit jusqu'à ce que s'établisse une deuxième valeur (B^{*}) mesurable avec sécurité pour la concentration en CO dans les gaz d'échappement (par exemple 10 à 50 ppm de CO):
b) en partant des deux valeurs ainsi trouvées (A, B^{*}) pour la concentration en CO, on resserre le point de travail du brûleur de manière itérative, dans la zone de valeurs prédéterminables de débit d'air (débits d'air λ, A' et B') par adjonction ou prélèvement d'air, et l'on fixe au moyen de la formation d'une valeur moyenne un débit d'air (valeur B de λ) dans la zone de faible concentration en CO;
c) l'étape de procédé b) est répétée de manière continue et à intervalles de temps prédéterminables, en ordre cyclique, de façon à ce que s'établisse un débit d'air et de carburant optimal pour la combustion (figure 2).

3. Procédé de réglage selon la revendication 1 ou la revendication 2, caractérisé en ce que le point de travail du brûleur (valeur B de λ) est déterminé de façon qu'il s'établisse une concentration en CO pouvant encore être déterminée avec sécurité.

4. Procédé de réglage pour le débit d'air de combustion (λ) d'un dispositif de combustion comprenant deux brûleurs ou plus, caractérisé:
- en ce qu'un capteur de mesure commun à tous les brûleurs est prévu pour mesurer la concentration en CO en un point approprié où le mélange des gaz d'échappement individuels est bon et
- en ce que les points de travail (B1, B2) des brûleurs individuels sont obtenus cycliquement dans un ordre pouvant être choisi en fonction du procédé de la revendication 1 ou de la revendication 2, les points de travail de tous les autres brûleurs étant placés dans des concentrations de CO très basses.

5. Procédé de réglage selon la revendication 4, caractérisé en ce que plusieurs capteurs de mesure sont prévus pour mesurer la concentration en CO dans les gaz d'échappement, et en ce qu'une mesure est obtenue pour la concentration dans l'air d'échappement, à partir des mesures des capteurs individuels en formant une moyenne ou au moyen d'une autre estimation appropriée de la concentration en CO.

6. Procédé de réglage selon la revendication 4, caractérisé en ce que sont prévus un capteur de mesure et plusieurs points de prélèvement de gaz, les échantillons de gaz étant d'abord mélangés et ensuite amenés au capteur de mesure.

7. Procédé de réglage selon la revendication 4, caractérisé en ce que plusieurs brûleurs sont reliés en un groupe et en ce que l'alimentation d'air peut être réglée en commun pour chaque groupe, pour régler l'excès d'air.
